# EUROPÄISCHE PATENTSCHRIFT

(11) **EP 0 269 885 B1**
(45) Veröffentlichungstag und Bekanntmachung des Hinweises auf die Patenterteilung: **20.02.1991**
(21) Anmeldenummer: 87116095.8
(22) Anmeldetag: 02.11.1987
(51) Int. Cl.: G21F 5/00, G21F 9/22

(54) **Behälter insbesondere für eine radioaktive Substanz**
Container, especially for radioactive matter
Conteneur, en particulier pour des substances radioactives

(30) Priorität: 13.11.1986 DE 3638702
(43) Veröffentlichungstag der Anmeldung: 08.06.1988
(73) Patentinhaber: SIEMENS AKTIENGESELLSCHAFT, 80333 München (DE)
(72) Erfinder: Güldner, Ralf, Dr., D-8755 Alzenau (DE); Kindleben, Gerd, Dr., D-6000 Frankfurt 1 (DE); Lasberg, Ingo, Dipl.-Ing., D-8755 Alzenau (DE); Wittmann, Kurt, Dr., D-6455 Erlensee (DE)

(56) Entgegenhaltungen:
- EP-A- 0 143 398
- DE-A- 2 300 620
- DE-A- 3 028 040
- DE-B- 1 097 584
- US-A- 3 573 462

## Beschreibung

Die Erfindung betrifft einen Behälter insbesondere für eine radioaktive Substanz entsprechend dem Gattungsbegriff des Patentanspruchs 1.

Ein derartiger Behälter ist aus der DE-OS 33 43 166 bekannt. Sein Innenbehälter ist einteilig. Er enthält einen Stab, der aus einem mit Borcarbid gefüllten Stahlrohr besteht und der zur Verhinderung einer kritischen Konfiguration von spaltbaren radioaktiven Substanzen Neutronen absorbiert.

Soll der Innenbehälter aber keine Neutronen absorbierenden Stäbe enthalten, da diese allmählich in ihrer Wirksamkeit nachlassen, so darf der Durchmesser des Innenbehälters einen bestimmten Grenzwert nicht überschreiten, wenn eine kritische Konfiguration sicher vermieden sein soll. Zwar kann, wenn man ein großes Füllvolumen des Innenbehälters wünscht, die Höhe dieses Innenbehälters sehr groß gewählt werden. Ein schlanker Innenbehälter mit großer Höhe führt aber zu einem unhandlichen Behälter, insbesondere ist das Auffüllen und Entleeren des Innenbehälters schwierig.

Der Erfindung liegt die Aufgabe zugrunde, einen Behälter anzugeben, der ein günstigeres Verhältnis von Durchmesser zu Höhe haben kann.

Zur Lösung dieser Aufgabe hat ein Behälter der eingangs erwähnten Art erfindungsgemäß die Merkmale des kennzeichnenden Teiles des Patentanspruchs 1.

Durch die Aufteilung des Innenbehälters in einen Hauptbehälter und einen Nebenbehälter wird eine in beiden enthaltene radioaktive flüssige Substanz räumlich voneinander getrennt, wodurch eine neutronenphysikalische Entkoppelung bewirkt wird.

Durch geeignete Auswahl des Füllstoffes für den Füllraum kann diese Entkoppelung noch verbessert werden. Als Füllstoff geeignet ist beispielsweise natürliches Wasser, das eine Moderatorsubstanz ist, aber auch einen großen Einfangsquerschnitt für thermische Neutronen hat und überdies stoßdämpfend wirkt und Wärme gut aus dem Innenbehälter nach außen ableitet. Die neutronenphysikalische Entkoppelung kann noch weiter verbessert werden, indem der Haupt-und/oder Nebenbehälter aus neutronenabsorbierendem Werkstoff gefertigt sind und/oder indem der Füllstoff für den Füllraum des Außenbehälters eine Neutronen verstärkt absorbierende Substanz enthält.

Der Unteranspruch 2 ist auf eine vorteilhafte Weiterbildung des Behälters nach dem Patentanspruch 1 gerichtet, mit der sichergestellt werden kann, daß ein aus einer Flüssigkeit wie Wasser bestehender Füllstoff im Füllraum auf Überdruck gehalten wird, so daß bei einem Leck im Haupt- oder Nebenbehälter Füllstoff in den Haupt- oder Nebenbehälter eindringt und radioaktive flüssige Substanz nur erschwert aus dem Haupt- oder Nebenbehälter austreten kann.

Die Erfindung und ihre Vorteile seien anhand der Zeichnung an einem Ausführungsbeispiel näher erläutert:
FIG 1 zeigt einen Längsschnitt durch einen erfindungsgemäßen Behälter.
FIG 2 zeigt einen Querschnitt durch diesen Behälter entsprechend der strichpunktierten Linie II-II in FIG 1.
FIG 3 zeigt vergrößert eine Einzelheit X aus FIG 1.

Der Behälter weist einen hohlzylinderförmigen Außenbehälter 2 auf, der ein Gußteil ist und außen am Mantel mit Kühlrippen 2a versehen ist. Innerhalb des Außenbehälters 2 ist ein Innenbehälter angeordnet, der einen hohlzylkinderförmigen langgestreckten Hauptbehälter 3 und sechs langgestreckte hohlzylinderförmige Nebenbehälter 4 aufweist. Die Längsachsen des Hauptbehälters 3 und der Nebenbehälter 4 sind zueinander parallel, und der Hauptbehälter 3 ist koaxial zum Außenbehälter 2 angebracht.

Mit seinem Unterende ist der Hauptbehälter 3 an der Innenseite des Bodens des Außenbehälters 2 in deren Zentrum mit einem Stoßdämpfer 5 gehaltert. Das Oberende des Hauptbehälters 3 ist durch das Zentrum eines Deckels 6 geführt, der am Oberende des Außenbehälters 2 dicht mit diesem Außenbehälter 2 verschraubt ist. Auf der Innenseite des Deckels 6 weist der Hauptbehälter 3 einen Außenflansch 7 auf, während auf dem Hauptbehälter 3 auf der Außenseite des Deckels 6 eine Nutenmutter 8 sitzt. Ferner sitzt auf dem Hauptbehälter 3 innerhalb des Deckels eine Hülse 9 aus einem Elastomer, z.B. Kautschuk, die an beiden Enden Flansche aufweist. Der eine Flansch liegt am Außenflansch 7 des Hauptbehälters 3 an, während am anderen Flansch die Nutenmutter 8 anliegt, mit der der Hauptbehälter 3 über die Hülse 9 mit ihren Außenflanschen am Deckel 6 festgespannt ist. Die Hülse 9 bildet somit ihren Außenflanschen einen weiteren Stoßdämpfer.

Während der Hauptbehälter 3 des Innenbehälters zentral im Außenbehälter 2 und in einem regelmäßigen Sechseck angeordnet ist, das sich in einem Querschnitt des Außenbehälters 2 befindet, sind die sechs Nebenbehälter 4 des Innenbehälters jeweils in einer Ecke dieses Sechsecks angeordnet. Sie sind vom Hauptbehälter 3 getrennt und an beiden Enden verschlossen. Der Hauptbehälter 3 überragt mit seinem Oberende die Oberenden und mit seinem Unterende die Unterenden der Nebenbehäl ter 4. Diese Nebenbehälter 4 sind mit Stützstegen 10 am Hauptbehälter 3 abgestützt. Ferner führt vom Unterende jedes der sechs Nebenbehälter 4 ein Verbindungsrohr 11 mit durchgehendem Gefälle in Richtung zum Unterende des Hauptbehälters 3 zu diesem Hauptbehälter und vom Oberende jedes der Nebenbehälter 4 ein Verbindungsrohr 12 mit durchgehender Steigung in Richtung zum Oberende des Hauptbehälters 3 zu diesem Hauptbehälter 3.

Vom Oberende des Hauptbehälters 3 führt bis zu dessen Boden ein Tauchrohr 13 zum Auffüllen und Entleeren des Innenbehälters mit bzw. von einer flüssigen radioaktiven Substanz, während ein Ent- und Belüftungsrohr am Oberende des Hauptbehälters 3 nicht erkennbar ist.

Vom Deckel 6 führt ein weiteres Tauchrohr 14 zum Auffüllen und Entleeren des Füllraums 37 im Außenbehälter 2 zum Boden dieses Außenbehälters 2. Im Deckel 6 ist ferner ein Ent- und Belüftungsstutzen 15 angeordnet, der sich selbsttätig abschließt, wenn von ihm ein Kupplungsteil einer nicht dargestellten Schlauchleitung abgenommen wird, und der in FIG 3 deutlich erkennbar ist. In FIG 3 sind auch Dichtungsringe 16 erkennbar, die sich zwischen dem Deckel 6 und dem Außenbehälter 2 befinden. Ferner ist eine Schraube 17 zu sehen, mit der der Deckel 6 am Außenbehälter 2 festgeschraubt ist.

In einer Durchführung 18 im Deckel 6 ist der abgeschlossene Boden eines an der Innenseite des Deckels 6 offenen Hohlzylinders 19 festgeschraubt und mit einem Dichtungsring 20 abgedichtet. Innerhalb dieses Hohlzylinders 19 befindet sich eine koaxiale Schraubenfeder 23, die sich mit einem Ende am Boden des Hohlzylinders 19 und mit dem anderen Ende an einem Kolben 21 abstützt, der über einen das offene Ende des Hohlzylinders 19 umschließenden Faltenbalg 22 aus Metall an der Innenseite des Deckels 6 festgeschraubt und mit einem Dichtungsring 24 abgedichtet ist. Die aus seiner Außenfläche bestehende Wirkfläche des Kolbens 21 gehört somit zur Innenfläche des Außenbehälters 2.

Durch das Tauchrohr 14 wird natürliches Wasser als flüssiger Füllstoff in den Füllraum 37 des Außenbehälters 2 gepumpt und das Kupplungsteil der nicht dargestellten Schlauchleitung vom Ent- und Belüftungsstutzen 15 abgekoppelt, wenn durch diesen Ent- und Belüftungsstutzen 15 Wasser austritt. Dieser Ent- und Belüftungsstutzen 15 schließt dadurch selbstätig, und durch Weiterpumpen am Tauchrohr 14 erhält das Wasser im Füllraum 37 des Außenbehälters 2 einen Überdruck, durch den der Kolben 21 die Schraubenfeder 23 zusammendrückt, ohne daß der Kolben 21 auf dem Hohlzylinder 19 aufsitzt. Anschließend wird auch eine nicht dargestellte Schlauchleitung zum Zuführen von Wasser vom Tauchrohr 14 abgekoppelt, das einen nicht dargestellten Füllstutzen im Deckel 6 aufweist, der sich ebenfalls selbsttätig abschließt, wenn das Kupplungsteil dieser Schlauchleitung von ihm abgenommen wird. Der von der zusammengepreßten Schraubenfeder 20 über die Wirkfläche des Kolbens 21 auf das Wasser im Füllraum des Außenbehälters 2 danach ausgeübte Druck hält den Überdruck in diesem Füllraum aufrecht.

Der Außenbehälter 2 ist noch mit einem Schutzdeckel 25 versehen, der über dem Deckel 6 mit Schrauben 26 am Außenbehälter 2 festgeschraubt und mit im Außenbehälter 2 eingelegten Dichtungsringen 27 abgedichtet ist. Dieser Schutzdeckel 25 nimmt das Oberende des Hauptbehälters 3, den Ent- und Belüftungsstutzen 15 sowie den nicht dargestellten Füllstutzen des Tauchrohres 14 auf und ist auf seiner Außenseite mit Polyurethanschaum 28 ausgeschäumt.

Am Außenbehälter 2 kann günstigerweise noch ein Überdruckventil 40 (oder eine Berstscheibe) angebracht sein, das vom Füllraum 37 nach außen führt. Im Falle eines Brandes gibt das Überdruck ventil 40 dem im Füllraum 37 entstehenden zu hohen Überdruck schließlich nach, und Wasserdampf entweicht nach außen. Zur Bildung dieses Wasserdampfes wird Zerfallswärme von der radioaktiven flüssigen Substanz im Innenbehälter abgeführt.

## Patentansprüche

1. Behälter, insbesondere für eine flüssige radioktive und/oder spaltbare Substanz, mit einem Innenbehälter zur Aufnahme dieser Substanz und einem Außenbehälter, in dem sich der Innenbehälter befindet, **dadurch gekennzeichnet,**daß der Innenbehälter einen Hauptbehälter (3) und einen getrennten, verschlossenen Nebenbehälter (4) aufweist, daß der Hauptbehälter (3) mit seinem Oberende das Oberende des Nebenbehälters (4) und mit seinem Unterende das Unterende des Nebenbehälters (4) in Längsrichtung überragt, daß vom Unterende des Nebenbehälters (4) ein Verbindungsrohr (11) mit durchgehendem Gefälle in Richtung zum Unterende des Hauptbehälters (3) zum Hauptbehälter (3) führt, daß vom Oberende des Nebenbehälters (4) ein Verbindungsrohr (12) mit durchgehender Steigung in Richtung zum Oberende des Hauptbehälters (3) zum Hauptbehälter (3) führt und daß der Außenbehälter (2) einen Füllraum (37) zum Auffüllen mit wärmeleitendem Füllstoff bildet.

2. Behälter nach Anspruch 1, **dadurch gekenn****zeichnet,**daß am Füllraum (37) des Außenbehälters ein federbelasteter Kolben (21) angebracht ist, dessen Wirkfläche zur Innenfläche des Außenbehälters (2) gehört.

3. Behälter nach Anspruch 2, **dadurch gekenn****zeichnet,**daß der Füllstoff eine Flüssigkeit ist.

4. Behälter nach Anspruch 3, **dadurch gekenn****zeichnet,**daß die Flüssigkeit Überdruck hat.

5. Behälter nach Anspruch 1, **dadurch gekenn****zeichnet,**daß der Innenbehälter mit Stoßdämpfern (5; 9) oder starren Stegen an der Innenfläche des Außenbehälters (2) gehaltert ist.

6. Behälter nach Anspruch 1, **dadurch gekenn****zeichnet,** daß der Nebenbehälter (4) mit Stützstegen (10) am Hauptbehälter (3) abgestützt ist.

7. Behälter nach Anspruch 1, **dadurch gekenn****zeichnet,** daß der Hauptbehälter (3) zentral im Außenbehälter (2) und in einem regelmäßigen Vieleck, vorzugsweise Sechseck, angeordnet ist, das sich in einem Querschnitt des Außenbehälters (2) befindet, und daß der Nebenbehälter (4) in einer Ecke dieses Vielecks angeordnet ist.

8. Behälter nach Anspruch 1, **dadurch gekenn****zeichnet,** daß am Außenbehälter (2) ein Überdruckventil (40) oder eine Berstscheibe angebracht sind, die vom Füllraum (37) nach außen führen.

## Claims

1. Container, in particular for a liquid radioactive and/or fissionable substance, having an inner container for receiving this substance and an outer container in which the inner container is located, characterised in that the inner container has a main container (3) and a separate, sealed secondary container (4), in that the main container (3) projects beyond the upper end of the secondary container (4) with its upper end and projects beyond the lower end of the secondary container with its lower end, in the longitudinal direction, in that a connecting tube (11) leads from the lower end of the secondary container (4) with a continuous downward inclination in the direction of the lower end of the main container (3) to the main container (3), in that a connecting tube (12) leads from the upper end of the secondary container (4) with a continuous upward inclination in the direction of the upper end of the main container (3) to the main container (3), and in that the outer container (2) forms a filling chamber (37) for filling with heat-conductive filler material.

2. Container according to claim 1, characterised in that a spring-loaded plunger (21), whose working surface is part of the inner surface of the outer container (2), is fitted to the filling chamber (37) of the outer container.

3. Container according to claim 2, characterised in that the filler material is a liquid.

4. Container according to claim 3, characterised in that the liquid is at a higher pressure.

5. Container according to claim 1, characterised in that the inner container is mounted on the inner surface of the outer container (2) by means of shock absorbers (5;9) or rigid webs.

6. Container according to claim 1, characterised in that the secondary container (4) is supported on the main container (3) with support webs (10).

7. Container according to claim 1, characterised in that the main container (3) is arranged centrally in the outer container (2) and in a regular polygon, preferably a hexagon, which is in a cross section of the outer container (2), and in that the secondary container (4) is arranged in a corner of this polygon.

8. Container according to claim 1, characterised in that an excess pressure valve (40) or a rupture disc are fitted on the outer container (2) leading from the filling chamber (37) to the outside.

## Revendications

1. Conteneur, notamment pour une substance liquide radioactive et/ou fissile, comprenant une cuve intérieure de réception de cette substance et une cuve extérieure dans laquelle se trouve la cuve intérieure, caractérisé en ce que la cuve intérieure comporte une cuve principale (3) et une cuve auxiliaire (4) distincte et fermée, en ce que la cuve principale (3) dépasse, dans la direction longitudinale, par son extrémité supérieure, l'extrémité supérieure de la cuve auxiliaire (4) et, par son extrémité inférieure, l'extrémité inférieure de la cuve auxiliaire (4), en ce que, de l'extrémité inférieure de la cuve auxiliaire (4), un tube de liaison (11) conduit à la cuve principale (3) en descendant, de manière continue, en direction de l'extrémité inférieure de la cuve principale (3), en ce que, de l'extrémité supérieure de la cuve auxiliaire (4), un conduit de liaison (12) mène à la cuve principale (3) en s'élevant d'une manière continue dans la direction de l'extrémité supérieure de la cuve principale (3), et en ce que la cuve extérieure (2) forme une chambre de remplissage (37), destinée à être remplie d'une matière de remplissage conductrice de la chaleur.

2. Conteneur suivant la revendication 1, caractérisé en ce que sur la chambre de remplissage (37) de la cuve extérieure est monté un piston (21) qui est chargé par un ressort et dont la surface efficace appartient à la surface intérieure de la cuve extérieure (2).

3. Conteneur suivant la revendication 2, caractérisé en ce que la matière de remplissage est un liquide.

4. Conteneur suivant la revendication 3, caractérisé en ce que le liquide est en surpression.

5. Conteneur suivant la revendication 1, caractérisé en ce que la cuve intérieure est maintenue par des amortisseurs de choc(5 ; 9) ou par des barres rigides sur la surface intérieure de la cuve extérieure (2).

6. Conteneur suivant la revendication 1, caractérisé en ce que la cuve auxiliaire (4) s'applique, par des barres d'appui (10), sur la cuve principale (3).

7. Conteneur suivant la revendication 1, caractérisé en ce que la cuve principale (3) est disposée au centre de la cuve extérieure (2) et dans un polygone régulier, de préférence dans un hexagone qui se trouve dans une section transversale de la cuve extérieure (2), et en ce que la cuve auxiliaire (4) est disposée à un sommet de ce polygone.

8. Conteneur suivant la revendication 1, caractérisé en ce que, sur la cuve extérieure (2), sont montés une soupape de surpression (4) ou un disque de rupture qui assurent la communication de la chambre de remplissage (37) à l'extérieur.
